# EUROPÄISCHE PATENTSCHRIFT

(11) **EP 1 080 858 B1**
(45) Veröffentlichungstag und Bekanntmachung des Hinweises auf die Patenterteilung: **04.10.2006**
(21) Anmeldenummer: 00114460.9
(22) Anmeldetag: 06.07.2000
(51) Int. Cl.: B28B 1/08, B28B 3/02, B06B 1/06, B28B 1/087

(54) **Rüttelantrieb**
Apparatus for generating vibrations
Dispositif d'obtention de vibrations

(30) Priorität: 24.08.1999 DE 19940119
(43) Veröffentlichungstag der Anmeldung: 07.03.2001
(73) Patentinhaber: KOBRA Formen GmbH, 08485 Lengenfeld (DE)
(72) Erfinder: Braungardt, Rudolf, 08485 Pechtelsgrün (DE); Schmucker, Erwin, 89601 Schelklingen (DE)
(74) Vertreter: Weber, Gerhard

(56) Entgegenhaltungen:
- CH-A- 664 708
- US-A- 2 799 071
- US-A- 5 837 298
- PATENT ABSTRACTS OF JAPAN vol. 010, no. 174 (M-490), 19. Juni 1986 (1986-06-19) & JP 61 023551 A (SHINTO KOGYO KK), 1. Februar 1986 (1986-02-01)
- PATENT ABSTRACTS OF JAPAN vol. 1998, no. 12, 31. Oktober 1998 (1998-10-31) & JP 10 195507 A (NISSAN MOTOR CO LTD), 28. Juli 1998 (1998-07-28)
- PATENT ABSTRACTS OF JAPAN vol. 013, no. 373 (M-861), 18. August 1989 (1989-08-18) & JP 01 127239 A (BROTHER IND LTD), 19. Mai 1989 (1989-05-19)

## Beschreibung

Die Erfindung betrifft einen Rüttelantrieb für eine Form zur Herstellung von Betonformkörpern, die auf ein Gestell oder einen Rütteltisch abgesetzt und mit fliessfähigem Beton gefüllt wird, wobei der Rüttelantrieb aus mindestens einem piezoelektrischen Schwingungserreger mit einem Piezoelement besteht, das in einem Gehäuse des Schwingungserregers schwingbar angeordnet ist. Derartige Antriebe sind allgemein bekannt.

Bekannt sind mechanisch-elektrische Exzenter- und Unwucht-Motoren, die den Rütteltisch einer Formmaschine in Schwingungen versetzen. Dadurch wird die auf dem Rütteltisch aufliegende, oben und unten offene Form ebenfalls in Schwingungen versetzt und gerüttelt, um die in die Formnester eingefüllte Betonmasse möglichst gleichmässig zu verdichten und zu verteilen.

Nachteilig bei diesen bekannten Ausführungen ist, dass die mechanischen Unwucht-Motoren weitgehend unkontrollierte Rüttelbewegungen erzeugen, die zu Beschädigungen und frühzeitigen Verschleisserscheinungen der Form führen. Aus diesem Grund müssen Form und Rütteltisch sehr stabil und damit aufwendiger gebaut werden. Ausserdem ist die Lärmbelästigung derartiger mechanischer Rüttelantriebe sehr hoch.

Die nicht veröffentlichte deutsche Patentanmeldung 199 21 145.0 des Anmelders schlägt bereits vor, zwischen Rütteltisch und Maschinengestell piezoelektrische Schwingungserreger anzuordnen, deren Schwingfrequenz und andere Parameter des Rüttelantriebes entsprechend den gestellten Anforderungen elektronisch gesteuert werden können. Dabei ist der feststehende Teil des Schwingungserregers mit dem Maschinengestell und der schwingende Teil mit dem Rütteltisch verbunden. Dies erfordert eine völlige Neukonstruktion der Formmaschine. Bestehende Formmaschinen können deshalb nicht ohne weiteres mit piezoelektrischen Schwingungserregern nachgerüstet werden.

Die US 5 837 298 zeigt eine Vorrichtung zum Glätten von Betonoberflächen, welche mit der glatten Unterseite der Bodenplatte eines Kunststoffgehäuses auf die zu glättende Fläche aufgelegt und von Hand über die Oberfläche bewegt wird. Durch mehrere mit der Bodenplatte direkt oder indirekt verbundene Piezoelemente mit Unwuchtgewichten wird die Bodenplatte zu Vibrationen angeregt, welche die Bildung einer Oberflächenschicht aus wässrigem Schlamm und durch deren Aushärtung eine glatte Oberfläche bewirken.

Der Erfindung liegt die Aufgabe zugrunde, einen verbesserten Rüttelantrieb für eine Form zur Herstellung von Betonformkörpern anzugeben.

Gemäß der Erfindung wird die Aufgabe durch die Merkmalskombination des Patentanspruchs 1 gelöst.

Durch Anlegen einer Wechselspannung an das Piezoelement wird dieses in eine oszillierende Bewegung versetzt, die sich auf die Unwuchtmasse überträgt und damit auch die Form in Rüttelschwingungen versetzt.

Vorteilhafterweise ist die Unwuchtmasse ein Kolben, der in einem Zylinder des Gehäuses hin- und herbewegbar gelagert ist.

Zur Endlagen-Dämpfung der Kolbenbewegung ist zumindest auf der dem Piezoelement entgegengesetzten Seite des Kolbens ein Rückschlagventil im Zylinder vorgesehen, das in Zugrichtung eines Federsystems des Piezoelements öffnet und in Druckrichtung in der Endlage des Kolbens schließt. Hierzu ist das Rückschlagventil in einem den Zylinder und das Gehäuse verschließenden Deckel angeordnet.

Um die Rüttelbewegung den unterschiedlichen Arbeitsbedingungen anpassen zu können, ist an einer oder mehreren Seiten der Form mindestens ein Schwingungserreger mit vertikaler und/oder horizontaler Schwingrichtung auswechselbar befestigt.

Nach einem weiteren Merkmal der Erfindung können die Schwingungserreger auch in die Form integriert sein.

Die mit der Erfindung erzielten Vorteile bestehen insbesondere darin, daß die Schwingungserreger relativ klein und kompakt dimensioniert werden können und an verschiedene Stellen in beliebiger Anzahl an der Form anbringbar sind, um den unterschiedlichen Rüttelbedingungen Rechnung zu tragen. Dabei können die Schwingungserreger wahlweise so montiert werden, daß die Rüttelbewegungen der Form in vertikaler oder horizontaler Schwingrichtung oder kombiniert erfolgen. Durch die Anbringung der piezoelektrischen Schwingungserreger an der Form wird erheblich weniger Energie verbraucht, da nur die Form in Schwingungen versetzt werden muß. Dadurch ist das Schwingverhalten der Form optimal steuerbar und die Lärmbelästigung wird reduziert. Da ein spezieller Rütteltisch nicht mehr erforderlich ist, kann der Raum unterhalb der Form freigehalten werden, um beispielsweise mit Formkernen oder Aussparungskörpern von unten in die Formnester einfahren zu können. Ein weiterer, wesentlicher Vorteil ist, daß bei bestehenden Formmaschinen mit Rütteltisch die mechanischen Unwuchtmotoren ohne weiteres durch die piezoelektrischen Schwingungserreger ersetzt werden können.

Die Erfindung ist in der folgenden Beschreibung und der Zeichnung, die ein Ausführungsbeispiel darstellt, näher erläutert. Es zeigen
- Fig. 1: eine Vorderansicht einer Formmaschine mit an der Form befestigten Schwingungserregern,
- Fig. 2: einen Schnitt gemäß der Linie II - II in Fig. 1 und
- Fig. 3: einen Schnitt durch einen Schwingungserreger.

An seitlichen Halterungen 1 einer Formmaschine 2 ist in bekannter Weise eine Form 3 in Gummilagern 4 schwingbar befestigt. Die Halterungen 1 sind vertikal beweglich angetrieben, so daß die Form 3 mit ihren oben und unten offenen Formnestern 5 auf ein Formbrett 6 abgesetzt werden kann. Das Formbrett 6 liegt auf horizontalen Schienen 7 eines Gestells 8 auf. Die Formnester 5 werden in bekannter Weise mit fließfähigem Beton gefüllt, der durch Rütteln der Form verdichtet und in den Formnestern gleichmäßig verteilt wird.

Zur Erzeugung der Rüttelbewegungen sind an den Außenseiten der Form 3 mehrere, piezoelektrische Schwingungserreger 9 fest angeordnet, mit denen die Form 3 durch Anlegen einer Wechselspannung am Schwingungserreger 9 in Schwingungen versetzt werden kann.

Jeder Schwingungserreger 9 besteht aus einem Gehäuse 10, in dem ein handelsübliches Piezoelement 11 in bekannter Weise schwingbar gelagert ist (Fig. 3). Das Piezoelement 11 wird durch mehrere aneinandergereihte Einzelelemente gebildet und weist die Form eines Flachstabes auf, der an beiden Enden in Längsrichtung beweglich im Gehäuse 10 gelagert ist. Durch Anlegen einer Wechselspannung am Piezoelement 11 entsteht eine Verformungsbewegung, die über ein Federsystem 12 verstärkt und in eine quer zur Längsrichtung des Piezoelements 11 wirkende Hin- und Herbewegung (Pfeilrichtung 13, 13') umgewandelt wird. Die oszillierende Bewegung des Federsystems 12 wird auf einen als Unwuchtmasse wirkenden Kolben 14 übertragen, der in einem Zylinder 15 des Gehäuses 10 in Pfeilrichtung 13, 13' beweglich gelagert ist. Derartig ausgebildete Piezoelemente sind bekannt und können als Einbauteile bezogen werden.

Auf der dem Piezoelement 11 gegenüberliegenden Seite des Kolbens 14 ist ein mit Luft gefüllter Zylinderraum 16 durch einen Deckel 17 verschlossen, der an der Stirnseite des Gehäuses 10 angeschraubt ist. Im Deckel 17 befindet sich ein Rückschlagventil 18, das in Zugrichtung 13 des Federsystems 12 öffnet und in Druckrichtung 13' schließt. Ein weiteres Rückschlagventil kann auch auf der gegenüberliegenden Kolbenseite vorgesehen werden. Dadurch werden die Kolbenbewegungen in den Endlagen gedämpft. Auf der dem Deckel 17 gegenüberliegenden Seite des Gehäuses 10 ist ein Flansch 19 vorgesehen, mit dem das Gehäuse 10 bzw. der Schwingungserreger 9 an der Form 3 angeschraubt wird. Über elektrische Leitungen 20 ist das Piezoelement 11 mit einer nicht dargestellten Stromquelle verbunden.

Wie das Ausführungsbeispiel gemäß Fig. 2 zeigt, sind an den beiden Längsseiten der Form 3 je zwei Schwingungserreger 9 so angeschraubt, daß sich eine vertikale Schwingrichtung (Pfeilrichtung 13, 13') der Form 3 ergibt. An den beiden Stirnseiten der Form 3 ist dagegen je ein Schwingungserreger 9 um 90° verdreht angeordnet, so daß sich die Form 3 in horizontaler Schwingrichtung bewegt. Auf diese Weise entsteht eine kombinierte, spezifische Rüttelbewegung der Form 3, die je nach Anzahl und Montage der Schwingungserreger 9 bei einer Vielzahl von Kombinationsmöglichkeiten entsprechend den Anforderungen der Praxis verändert werden kann. Eine weitere Anpassungsmöglichkeit ist dadurch gegeben, daß entsprechend der Patentanmeldung 199 21 145.0 des Anmelders verschiedene Parameter des Rüttelantriebes, wie z.B. die Schwingfrequenz, durch eine elektronische Steuerung verändert werden können.

Bei Formmaschinen mit einem Rütteltisch, auf dem die Form 3 aufliegt, können die Schwingungserreger 9 auch am Rütteltisch befestigt werden. Auf diese Weise ist es möglich, vorhandene Formmaschinen ohne große Änderungen umzurüsten, indem die mechanischen Unwuchtmotoren, die in der Regel am Rütteltisch befestigt sind, durch die erfindungsgemäßen Schwingungserreger 9 ersetzt werden.

Die Anwendung der erfindungsgemäßen Schwingungserreger ist nicht beschränkt auf die Herstellung von Betonformkörpern, sondern ist überall dort möglich, wo für den Arbeitsprozess Schwingungen erforderlich sind, wie z. B. bei Fördereinrichtungen.

## Patentansprüche

1. Rüttelantrieb für eine Form zur Herstellung von Betonformkörpern, die auf ein Gestell oder einen Rütteltisch abgesetzt und mit fließfähigem Beton gefüllt wird, **dadurch gekennzeichnet, dass** der Rüttelantrieb aus mindestens einem piezoelektrischen Schwingungserreger mit einem Piezoelement besteht, das in einem Gehäuse des Schwingungserregers schwingbar angeordnet ist, dass das Piezoelement (11) mit einer Unwuchtmasse in Antriebsverbindung steht, die im Gehäuse (10) des Schwingungserregers (9) frei schwingbar gelagert ist, und dass das Gehäuse (10) an der Form (3) oder am Rütteltisch fest angeordnet ist.

2. Rüttelantrieb nach Anspruch 1, **dadurch gekennzeichnet, daß** die Unwuchtmasse ein Kolben (14) ist, der in einem Zylinder (15) des Gehäuses (10) hin- und her bewegbar gelagert ist.

3. Rüttelantrieb nach Anspruch 2, **dadurch gekennzeichnet, daß** zumindest auf der dem Piezoelement (11) gegenüberliegenden Seite des Kolbens (14) ein Rückschlagventil (18) im Zylinder (15) vorgesehen ist, das in Zugrichtung (13) eines Federsystems (12) des Piezoelements (11) öffnet und in Druckrichtung (13') in der Endlage des Kolbens (14) schließt.

4. Rüttelantrieb nach Anspruch 3, **dadurch gekennzeichnet, daß** das Rückschlagventil (18) in einem den Zylinder (15) und das Gehäuse (10) verschliesenden Deckel (17) angeordnet ist.

5. Rüttelantrieb nach einem der Ansprüche 1 bis 4, **dadurch gekennzeichnet, daß** an einer oder mehreren Seiten der Form (3) mindestens ein Schwingungserreger (9) mit vertikaler und/oder horizontaler Schwingrichtung (Pfeilrichtung 13, 13') auswechselbar befestigt ist.

6. Rüttelantrieb nach einem der Ansprüche 1 bis 5, **dadurch gekennzeichnet, daß** die Schwingungserreger (9) in die Form (3) integriert sind.

## Claims

1. Vibratory drive for a mould for producing shaped concrete articles, this mould being set down on a frame or a vibrating table and filled with free-flowing concrete, **characterized in that** the vibratory drive is composed of at least one piezoelectric vibration generator comprising a piezo element which is arranged in a housing of the vibration generator so as to be able to oscillate, **in that** the piezo element (11) is in drive connection with an unbalanced mass which is mounted in the housing (10) of the vibration generator (9) so as to be able to oscillate freely, and **in that** the housing (10) is arranged fixedly on the mould (3) or on the vibrating table.

2. Vibratory drive according to Claim 1, **characterized in that** the unbalanced mass is a piston (14) which is mounted in a cylinder (15) of the housing (10) so as to be able to move to and fro.

3. Vibratory drive according to Claim 2, **characterized in that** a non-return valve (18) is provided in the cylinder (15), at least on that side of the piston (14) opposed to the piezo element (11), this non-return valve opening in the tension direction (13) of a spring system (12) of the piezo element (11) and closing in the compression direction (13') in the end position of the piston (14).

4. Vibratory drive according to Claim 3, **characterized in that** the non-return valve (18) is arranged in a cover (17) which closes off the cylinder (15) and the housing (10).

5. Vibratory drive according to one of Claims 1 to 4, **characterized in that** at least one vibration generator (9) having a vertical and/or horizontal direction of oscillation (arrow direction 13, 13') is fastened interchangeably on one or more sides of the mould (3).

6. Vibratory drive according to one of Claims 1 to 5, **characterized in that** the vibration generators (9) are integrated into the mould (3).

## Revendications

1. Dispositif de production de vibrations pour un moule destiné à la fabrication de corps moulés en béton, qui est déposé sur un châssis ou sur une table vibrante et qui est rempli de béton coulant, **caractérisé en ce que** le dispositif de production de vibrations se compose d'au moins un générateur de vibrations piézoélectrique avec un piézoélément, qui est disposé de façon vibrante dans un boîtier du générateur de vibrations, **en ce que** le piézoélément (11) est en relation d'entraînement avec une masse non équilibrée, qui est montée de façon librement vibrante dans le boîtier (10) du générateur de vibrations (9), et **en ce que** le boîtier (10) est attaché fixement au moule (3) ou à la table vibrante.

2. Dispositif de production de vibrations selon la revendication 1, **caractérisé en ce que** la masse non équilibrée est un piston (14), qui est monté dans un cylindre (15) du boîtier (10) et qui peut être animé d'un mouvement alternatif.

3. Dispositif de production de vibrations selon la revendication 2, **caractérisé en ce qu'**il est prévu dans le cylindre (15), au moins sur le côté du piston (14) situé en face du piézoélément (11), un clapet anti-retour (18) qui s'ouvre dans le sens de traction (13) d'un système de ressort (12) du piézoélément (11) et qui se ferme dans le sens de compression (13') dans la position finale du piston (14).

4. Dispositif de production de vibrations selon la revendication 3, **caractérisé en ce que** le clapet anti-retour (18) est disposé dans un couvercle (17) fermant le cylindre (15) et le boîtier (10).

5. Dispositif de production de vibrations selon l'une quelconque des revendications 1 à 4, **caractérisé en ce qu'**au moins un générateur de vibrations (9) avec une direction de vibration verticale et/ou horizontale (direction de flèche 13, 13') est fixé de façon interchangeable sur un ou plusieurs côtés du moule (3).

6. Dispositif de production de vibrations selon l'une quelconque des revendications 1 à 5, **caractérisé en ce que** les générateurs de vibrations (9) sont intégrés dans le moule (3).
